# EUROPÄISCHE PATENTSCHRIFT

(11) **EP 0 063 686 B1**
(45) Veröffentlichungstag und Bekanntmachung des Hinweises auf die Patenterteilung: **05.09.1984**
(21) Anmeldenummer: 82101939.5
(22) Anmeldetag: 11.03.1982
(51) Int. Cl.: G10H 1/18, G10H 1/22, H03K 13/24

(54) **Schaltungsanordnung mit einem Tastschalterblock**
Switching circuit with a block of keys
Dispositif de commutation comprenant un ensemble d'interrupteurs à touches

(30) Priorität: 29.04.1981 DE 3116941
(43) Veröffentlichungstag der Anmeldung: 03.11.1982
(73) Patentinhaber: Matth. Hohner AG, D-78647 Trossingen (DE)
(72) Erfinder: Deforeit, Christian, F-21140 Semur-en-Auxois (DE)
(74) Vertreter: Sparing Röhl Henseler Patentanwälte

## Beschreibung

Die Erfindung betrifft eine Schaltungsanordnung mit einem Tastschalterblock. Unter einem Tastschalterblock. Unter einem Tastschalterblock soll eine Gruppe von Schaltern (mindestens zwei) verstanden werden, deren Kontakt nur während des Betätigens (Antippens) geschlossen wird, wobei die Schalter funktionell so verknüpft sind. daß nur der jeweils zuletzt betätigte « gilt », die übrigen aber daraufhin « ungültig werden. Die Schalter sind also nicht mechanisch, sondern elektrisch gegeneinander verriegelt. Damit der Benutzer erkennen kann, welcher Schalter als betätigt angenommen wird, ist jedem Schalter eine Kontroll-Lampe zugeordnet.

Derartige Tastschalterblöcke finden sich beispielsweise in elektronischen Musikinstrumenten ; mittels der Schalter wird beispielsweise die Klangfarbe der Töne verändert, um unterschiedliche konventionelle Musikinstrumente zu simulieren.

Es ist bekannt, jeder Kontroll-Lampe eine der parallelen Ausgänge eines Schieberegisters zuzuordnen. Von einer Steuereinheit werden Binärdaten seriell durch das Schieberegister geschoben, um sie zu einer gesteuerten Baugruppe, etwa Filtern, Speichern usw. zu übertragen. An den Registerausgängen steht jedoch ständig der Speicherinhalt in Form von hohem oder niedrigem Pegel, und alle Lampen hängen mit einem Eingang an einer Sammelschiene. Wenn diese beispielsweise hohen Pegel führt, entspricht einem Binärausgang « O des Registers die aufleuchtende Lampe ; alle andern Ausgänge führen dann ebenfalls hohen Pegel, so daß über den andern Lampen keine Potentialdifferenz steht.

Wenn von diesem Betriebszustand ausgehend (einer der Tastschalter war betätigt worden, die Steuereinheit hat entsprechende Binärdaten geliefert und das Schieberegister entsprechend geladen) ein anderer Schalter getippt wird, muß dies der Steuereinheit rückgemeldet werden, damit diese das Schieberegister entsprechend umlädt. - Man könnte natürlich von jedem einzelnen Schalter eine Leitungsverbindung zur Steuereinheit führen oder die Schalter mit einem gesonderten Multiplexer abfragen, doch würde dies insbesondere bei einer großen Anzahl von Schaltern im Schalterblock einen erheblichen Aufwand bedingen.

Aufgabe der Erfindung ist es, eine Schaltungsanordnung mit den im Oberbegriff des Anspruchs 1 angegebenen Merkmalen zu schaffen, bei der die Abfrage der Schalter mit einem Minimum an Aufwand, insbesondere hinsichtlich der Verdrahtung und unter weitgehender Verwendung der vorhandenen Bauteile ermöglicht ist.

Die gemäß der Erfindung vorgesehene Lösung dieser Aufgabe ergibt sich aus dem kennzeichnenden Teil des Anspruchs 1 ; die Unteransprüche definieren zweckmäßige und vorteilhafte ..Weiterbildungen der Erfindung.

Man kann aus der detaillierten Beschreibung der Ausführungsbeispiele entnehmen, daß nur vier oder sogar nur drei Leitungen zwischen der Steuereinheit und dem Tastschalterblock benötigt werden, je nachdem, wieviel Datenverarbeitungskapazität die Steuereinheit zur Verfügung stellen kann. Auf weitere Vorteile wird im Laufe der folgenden Beschreibung hingewiesen.

Der Gegenstand der Erfindung wird nachstehend unter Bezugnahme auf die beigefügten Zeichnungen im einzelnen erläutert.
Figur 1 ist eine schematische Darstellung der Schaltungsanordnung gemäß der Erfindung, und
Figur 2 zeigt eine abgewandelte Ausführungsform der Anordnung nach Fig. 1 in analoger Darstellung.

Die Steuereinheit 10 liefert seriell Eingangsdaten über Leitung 12 an ein Schieberegister 14. Nachdem das Schieberegister einmal durchgetaktet ist, stehen die binären Daten auf den Leseausgängen 16.1, 16.2, ... 16.n des Schieberegisters 14. Es sei angenommen, daß einem zuletzt betätigten Schalter 18.1, 18.2, ..., 18.n ein Pegel « O auf der zugeordneten Ausgangsleitung 16 zugeordnet sei ; die Ausgänge 16 sind mit der jeweils zu dem Schalter gehörenden, z. B. in seiner Taste angeordneten Lampe 20.1, 20.2, ..., 20.n verbunden. Da die anderen Klemmen der Lampen 20 gemeinsam an einer hohen Pegel « V » führenden Schiene 22 liegen, leuchtet die betreffende Lampe auf.

Die Schalter 18 sind mit Arbeitskontakten ausgestattet. Ihre eine Klemme ist mit dem zugeordneten Ausgang 16 des Schieberegisters 14 verbunden, während die andere Klemme, mit einer Signalisierleitung 24 verbunden, beim Betätigen des Schalters durch Antippen kurzzeitig mit der ersten durchverbunden wird. Die Signalisierleitung 24 liegt in den Schalter-Betätigungspausen über einen Vorwiderstand 26 ebenfalls an dem hohen Pegel V.

Um festzustellen, ob ein Schalter angetippt wird, und welcher das ist, werden von der Steuereinheit 10 aus über die Löschleitung 28 in bestimmten zeitlichen Abständen die Inhalte des Schieberegisters 14 gelöscht, so daß an allen Ausgängen 16 gleichzeitig der Pegel O steht. Ist zu diesem Zeitpunkt irgendeiner der Schalter 18^{x} geschlossen, erscheint auf der Signalisierleitung 24 demgemäß der Pegel « O ». Daraufhin beginnt die Steuereinheit, Hochpegelbits durch das Schieberegister zu schieben, wobei die Verschiebung durch den Takt auf Leitung 30 vorgesehen ist, und zwar solange, bis beim nächsten Zyklus wieder dieselbe Ausgangsleitung 16^{x} abgefragt wird. Über den noch geschlossenen Schalter gelangt dann ein V-Pegel auf Signalisierleitung 24, und die Anzahl der Hochpegelbits, die bis dahin ab Beginn des Schiebezyklus von der Steuereinheit erzeugt worden sind, identifiziert die Position des betreffenden Schalters 18^{x} in der seriellen Datenfolge am Ausgang des Schieberegisters.

Anstelle des Abfragesignals auf der Löschleitung 28 kann man auch von der Steuereinheit 10 aus einen Schiebezyklus lang Nullen über den seriellen Dateneingang geben, bis auf der Signalisierleitung, wie zuvor, der Nullpegel über den Schalter 18^{x} durchgeschaltet wird. Damit wird die Anzahl der Leitungen von vier auf drei verringert, doch vergrößert sich der Aufwand in der Steuereinheit wegen der größeren Zahl der zu verarbeitenden Daten.

Bei dem insoweit beschriebenen Ausführungsbeispiel wird bei jedem Abfragevorgang der Inhalt des Schieberegisters gelöscht und wird neu aufgebaut. Dies ist natürlich dann unerwünscht, wenn die Schalter 18 relativ selten betätigt werden. Um die Steuereinheit zu entlasten, kann der Inhalt des Schieberegisters beim Abfragezyklus zunächst ungelöscht bleiben, indem der Abfrageimpuls von Löschleitung 28' - wie in Fig. 2 dargestellt - UND-Gatter 32.1, 32.2, ..., 32.n entsperrt, die zwischen Ausgangsleitungen 16.1, 16.2, ..., 16.n und die Schalter 18.1, 18.2, ..., 18.n gelegt sind.

Es versteht sich, daß die Anzahl der Schalter 18 mit Kontrollampen 20 nicht auf die dargestellten vier bzw. drei beschränkt sind. Das Schieberegister 14 ist handelsüblich ; sind mehr Schalter vorhanden, als der Speicherkapazität des Schieberegisters entspricht, können weitere Schieberegister nachgeschaltet werden.

Der Abfrageimpuls auf der Löschleitung 28 braucht im obenerwähnten Anwendungsfall nur etwa alle 100 ms erzeugt zu werden, und zwar für die Dauer einer Sequenz.

Werden versehentlich gleichzeitig mehrere Tastschalter 18 gedrückt, so wird der in der Schiebesequenz letzte als derjenige identifiziert, der als betätigt gelten soll, wie man leicht einsieht.

Es ist anzumerken, daß der Schalterabfrageimpuls zwar alle Lampen 20 kurzzeitig unter Betriebsspannung ersetzt, daß aber das Tastverhältnis viel zu gering ist, um die Lampen zum Aufleuchten zu bringen, natürlich mit Ausnahme derjenigen Lampe, die ohnehin den getippten Schalter anzeigen soll.

Ferner ist zu erwähnen, daß die beschriebene Schaltungsanordnung zusätzliche Kippkreise überflüssig macht, die mechanischen Schaltern üblicherweise wegen etwaigen Kontaktprellens nachgeschaltet werden.

Ein Äquivalent zur Ausführungsform nach Fig. 2 ist die Verwendung eines TRISTATE-Schieberegisters mit dem Vorteil, daß die unmittelbare bequeme Verbindung Lampe-Schalter wie in Fig. 1 dann ebenfalls möglich ist.

## Patentansprüche

1. Schaltungsanordnung mit einem Schieberegister. dessen Datenausgänge mit Signallampen, denen jeweils ein Tastschalter zugeordnet ist, verbunden sind, und mit einer Steuereinheit zum sequentiellen Ansteuern des Schieberegisters zwecks Übertragung von dessen Inhalt auf einen Ausgangskanal, dadurch gekennzeichnet, daß jeder Tastschalter (18) mit einer Klemme an den Datenausgang (16) der zugeordneten Lampe (20) und mit der anderen Klemme an eine einen Binärpegek (V) führende Signalisierleitung (24) angekoppelt ist, daß die Steuereinheit (10) zum Anlegen des anderen binären Pegels (0) in bestimmten Zeitabständen an die an den Datenausgang angekoppelte Klemme des Tastschalters (18) ausgebildet ist, wobei dieser von einem getasteten Schalter (18) auf die Signalisierleitung (24) durchgeschaltet wird und die Steuereinheit daraufhin Bits mit dem ersten binären Pegel (V) an den seriellen Dateneingang (12) des Schieberegisters (14) legt, bis dieser über den dem noch geschlossenen Schalter zugeordneten Datenausgang (16) des Schieberegisters (14) auf der Signalisierleitung (24) erscheint, so daß die Anzahl der Bits mit dem ersten binären Pegel (V) die Position des getasteten Schalters in der Schiebesequenz identifiziert.

2. Schaltungsanordnung nach Anspruch 1, dadurch gekennzeichnet, daß die Steuereinheit (10) den anderen binären Pegel (O) gleichzeitig an alle Schalter (18) über eine Löschleitung (28) anlegend ausgebildet ist, wobei der Speicherinhalt des Schieberegisters (14) gleichzeitig gelöscht wird.

3. Schaltungsanordnung nach Anspruch 1, dadurch gekennzeichnet, daß die Steuereinheit (10) Bits des anderen binären Pegels (0) während bestimmter Schiebesequenzen an den Dateneingang (12) des Schieberegisters anlegend ausgebildet ist.

4. Schaltungsanordnung nach Anspruch 1, dadurch gekennzeichnet, daß zwischen die Datenausgänge (16) des Schieberegisters (14) und die Schalter (18) jeweils ein UND-Gatter (32) gelegt ist, an dessen Entsperreingang die Löschleitung (28') gekoppelt ist.

## Claims

1. Switching circuit with a shift register the data outputs of which are connected with signal lamps, with which, in each case, a key is associated, and with a control unit for the sequential control of the shift register for the transmission of its contents to an output channel, characterized in that each key (18) is coupled by means of one terminal to the data output (16) of the associated lamp (20), and by means of the other terminal to a signalling lead (24) conducting a binary level (V), in that the control unit (10) is designed for the application of the other binary level (0) at specific time intervals on the terminal of the key (18) coupled at the data output, wherein this terminal of an actuated key is switched through to the signalling lead (24), and the control unit then applies bits with the first binary level (V) onto the serial data input (12) of the shift register (14) until the latter appears, via the data output (16) of the shift register (14) associated with the still closed key, on the signalling lead (24), so that the number of bits with the first binary level (V) identifies the position of the actuated key in the shift sequence.

2. Switching circuit according to Claim 1, characterized in that the control unit (10) is designed to apply the other binary level (0) simultaneously to all keys (18) via a reset lead (28), the store content of the shift register (14) being simultaneously reset.

3. Switching circuit according to Claim 1, characterized in that the control circuit (10) is designed to apply bits of the other binary level (0) during specific shift sequences at the data imput (12) of the shift register.

4. Switching circuit according to Claim 1, characterized in that between the data outputs (16) of the shift register (14) and the keys (18) there is disposed in each instance an AND-gate (32) to the unlocking input of which the reset lead (28') is coupled.

## Revendications

1. Montage comportant un registre à décalage, dont les sorties des données sont reliées à des lampes de signalisation, auxquelles sont associés respectivement des commutateurs à touches, et comportant une unité de commande servant à réaliser la commande séquentielle du registre à décalage en vue d'effectuer la transmission de son contenu à un canal de sortie, caractérisé en ce que chaque commutateur à touche (18) est accouplé, par une borne, à la sortie de données (16) de la lampe associée (20) et, par son autre borne, à une ligne de signalisation (24) appliquant un niveau binaire (V), que l'unité de commande (10) est agencée de manière à appliquer l'autre niveau binaire (O) pendant des intervalles de temps déterminés, à la borne du commutateur à touche (18) accouplé à la sortie des données, ce niveau binaire étant transmis directement par un commutateur (18) actionné à la ligne de signalisation (24) et l'unité de commande appliquant alors des bits possédant le premier niveau binaire (V) à l'entrée séquentielle des données (12) du registre à décalage (14), jusqu'à ce que ce niveau apparaisse par l'intermédiaire de la sortie de données (16) du registre à décalage (14), associé au commutateur encore en service, à la ligne de signalisation (24), de sorte que le nombre des bits précédant le premier niveau binaire (V) identifie la position du commutateur contacté, dans la séquence de décalage.

2. Montage selon la revendication 1, caractérisé en ce que l'unité de commande (10) est agencée de manière à appliquer l'autre niveau binaire (0) simultanément à tous les commutateurs (18) par l'intermédiaire d'une ligne d'effacement (28), le contenu de mémoire du registre à décalage (14) étant effacé simultanément.

3. Montage selon la revendication 1, caractérisé en ce que l'unité de commande (10) est agencée de manière à appliquer des bits possédant l'autre niveau binaire (0) pendant des séquences déterminées de décalage à l'entrée de données (12) du registre à décalage.

4. Montage selon la revendication 1, caractérisé en ce qu'entre les sorties de données (16) du registre à décalage (14) et les commutateurs (18) se trouvent montés respectivement des portes ET (32), à l'entrée de déblocage desquelles est accouplée la ligne d'effacement (28').
